# EUROPÄISCHE PATENTSCHRIFT

(11) **EP 0 490 090 B1**
(45) Veröffentlichungstag und Bekanntmachung des Hinweises auf die Patenterteilung: **09.08.1995**
(21) Anmeldenummer: 91119151.8
(22) Anmeldetag: 11.11.1991
(51) Int. Cl.: B66B 5/22

(54) **Bremsfangvorrichtung für Aufzugskabine und Gegengewicht**
Safety brake device for elevator cabin and counterweight
Dispositif d'arrêt pour cabine d'ascenseur et pour contrepoids

(30) Priorität: 07.12.1990 CH 3876/90
(43) Veröffentlichungstag der Anmeldung: 17.06.1992
(73) Patentinhaber: INVENTIO AG, CH-6052 Hergiswil NW (CH)
(72) Erfinder: Frömberg, Günter, W-1000 Berlin 22 (DE)

(56) Entgegenhaltungen:
- DE-A- 2 604 157
- DE-C- 925 071
- GB-A- 1 189 805
- GB-A- 2 136 773
- US-A- 2 897 920

## Beschreibung

Die Erfindung betrifft eine Bremsfangvorrichtung für eine Aufzugskabine und ein Gegengewicht bestehend aus einem einen freien Schenkel einer Führungsschiene umfassenden Gehäuse mit einer Ausnehmung, in der auf der einen Seite des freien Schenkels eine Bremsplatte und auf der anderen Seite des freien Schenkels ein Bügel angeordnet sind, der mit dem freien Schenkel einen keilförmigen Spalt bildet, in dem eine vom Bügel geführte Fangrolle im Bremsfall eine Relativbewegung nach oben ausführt, wobei zwischen der Bremsplatte und dem freien Schenkel eine Bremskraft erzeugt wird.

Aus der Schrift GB 2 136 773 ist eine Bremsfangvorrichtung bekannt geworden mit einem den freien Schenkel einer Führungsschiene umschliessenden Gehäuse, in dem eine schräg zum freien Schenkel über die Höhe des Gehäuses verlaufende Blattfeder angeordnet ist. Die Blattfeder endet in am Gehäuse angeordneten drehbaren Gelenken. Der freie Schenkel bildet zusammen mit der Blattfeder einen keilförmigen sich nach oben verengenden Spalt, in dem eine zylinderförmige Rolle verschiebbar angeordnet ist. Im Bremsfall wird die Rolle mittels eines Gestänges hochgezogen. Dabei verkeilt sich die Rolle zwischen der Blattfeder und der einen Seite des freien Schenkels. Die verkeilte Rolle löst den Bremsvorgang aus, bei dem auf der anderen Seite des freien Schenkels der am Gehäuse angeordnete Bremsbelag auf die Schienenoberfläche gepresst wird.

Aus der Schrift US 2 897 920 ist eine Bremsfangvorrichtung bekannt geworden, bei der ein Gehäuse eine stabförmige Führungsschiene umfasst. Auf der einen Seite der Führungsschiene ist am Gehäuse ein Bremsschuh angeordnet. Auf der anderen Seite der Führungsschiene weist das Gehäuse Flansche mit Langschlitzen auf. In den schräg zur Führungsschiene verlaufenden Langschlitzen wird die Achse einer Rolle geführt, die von einem Gestänge gehalten wird. Im Bremsfall hebt das Gestänge die zylinderförmige Rolle soweit an, bis die Rolle auf der Führungsschiene abrollt und der Bremsschuh an die Führungsschiene gepresst wird.

Ein Nachteil der aus den Schriften GB 2 136 773 und US 2 897 920 bekannten Bremsfangvorrichtung besteht darin, dass die blockierte Rolle selbst wie auch die Führungsschiene entlang der Anhaltestrecke beschädigt wird. Nach jedem Bremsvorgang muss die Rolle und die Führungsschiene überprüft und im Extremfall ausgewechselt werden.

Aus der Schrift DE 26 04 157 ist eine Bremsfangvorrichtung mit einem Führungskeil und einer Gegenbacke bekannt, die bei Normalbetrieb entlang einem freien Schenkel einer Führungsschiene geführt werden. Der Führungskeil ist am unteren Ende mittels einem Führungsbolzen drehbar gelagert und am oberen Ende von einem justierbaren Federpaket gehalten. Im Störfall wird eine Rollenhalterung nach oben ausgelenkt. Dadurch wird eine Fangrolle über ein Auflager aus der Ruheposition entlang der Kante des Führungskeils nach oben bewegt. Mit dem Auftreffen der Fangrolle auf der Führungsschiene wird der Führungskeil nach rechts ausgeschwenkt und das Federpaket unter Spannung gesetzt. Die Aufwärtsbewegung der Fangrolle wird durch einen am oberen Ende des Fangkeils angeordneten Bremskeil begrenzt. Wenn die vom Federpaket ausgeübte Kraft einen vorherbestimmten Wert überschreitet, bewegt sich die gesamte Vorrichtung nach rechts und die Gegenbacke legt sich an die Führungsschiene an.

Ein Nachteil der aus der Schrift DE 26 04 157 bekannten Einrichtung liegt im grossen mechanischen Aufbau des drehbar gelagerten Führungskeils und des am oberen Ende des Führungskeils angreifenden Federpaketes. Ein weiterer Nachteil der bekannten Einrichtung besteht darin, dass vor Inbetriebnahme und nach einem Störfall ein zusätzlicher Aufwand an Justierarbeiten an Federpaket und Bremskeil unumgänglich ist.

Hier will die Erfindung Abhilfe schaffen. Die Erfindung, wie sie in den Ansprüchen gekennzeichnet ist, löst die Aufgabe, die Nachteile der bekannten Einrichtung zu vermeiden und eine Bremsfangvorrichtung so auszubilden, dass mit weniger Einzelteilen eine an unterschiedliche Gesamtgewichte von Aufzugskabine beziehungsweise Gegengewicht anpassbare Bremsfangverzögerung machbar ist.

Die durch die Erfindung erreichten Vorteile sind im wesentlichen darin zu sehen, dass durch den einfachen Aufbau der Einzelteile eine weitgehend automatisierte Fertigung der Bremsfangvorrichtung ermöglicht wird. Als weiterer Vorteil sind die einfachen Einstellarbeiten zur Anpassung der Bremsfangverzögerung an die unterschiedlichen Gesamtgewichte von Aufzugskabine und Gegengewicht anzusehen. Automatisierte Fertigung wie auch einfache Einstellarbeiten Wirken sich positiv auf die Herstellungskosten der in grossen Stückzahlen gefertigten Bremsfangvorrichtung aus.

Im folgenden wird die Erfindung anhand von lediglich einen Ausführungsweg darstellenden Zeichnungen näher erläutert.
Es zeigen:
- Fig. 1: Eine schematische Vorderansicht einer erfindungsgemässen Bremsfangvorrichtung mit Fangrolle im Keilspalt und Bremsplatte zum Abbremsen einer Aufzugskabine oder eines Gegengewichts,
- Fig. 2: eine schematische Draufsicht der Bremsfangvorrichtung gemäss Fig. 1,
- Fig. 3: eine schematische Ansicht der Fangrollenseite der Bremsfangvorrichtung gemäss Fig. 1 und
- Fig. 4: eine schematische Ansicht der Bremsplattenseite der Bremsfangvorrichtung gemäss Fig. 1.

In den Fig. 1 bis 4 ist mit 1 ein Gehäuse mit einer sich auf der Gehäusevorderseite über die gesamte Gehäusehöhe erstreckenden Ausnehmung 2 bezeichnet, an deren einen Ende eine Bremsplatte 3 angeordnet ist, neben welcher ein freier Schenkel 4 einer Führungsschiene 5 eintaucht. In den an den Schenkel 4 angrenzenden Teil der Ausnehmung 2 ist ein trapezförmiger Bügel 6 mit einem aus dem Gehäuse 1 ragenden rechteckförmigen Fortsatz 7 eingelegt. Der Bügel 6 weist führungsschienenseitig eine schräg nach oben verlaufende, einen Keilspalt 8 bildende Kulisse 9 mit U-förmigem Querschnitt auf, die unten und oben in ein kreisförmiges Ende übergeht. Die beiden Stirnflächen der Kulisse 9 dienen als Rollbahnen 10 für an einer zylinderförmigen, an der Manteloberfläche gerändelten Fangrolle 11 angeordnete Rollenachsen 12. Im unteren Teil der Kulisse 9 ist eine Überhöhung in der Form einer zusätzlichen Steuerschräge 13 vorgesehen, mit der die Fangrolle 11 rascher an den freien Schenkel 4 der Führungsschiene 5 geführt wird. Die Ausnehmung 2 endet an der der Bremsplatte 3 gegenüberliegenden Seite mit einer Keilschräge 14, an der der Bügel 6 anliegt. Ein in vertikaler Richtung durch den Bügel 6 und bis tief in den Fortsatz 7 hinein verlaufender Langschlitz 15 verleiht dem Bügel 6 das notwendige Federvermögen.

Das eine Ende einer Schraube 16 steht mit dem an einem Träger 17 angeordneten Gehäuse 1, das andere Ende der Schraube 16 steht mit einer am dem Fortsatz 7 angeordneten Lasche 21 in Verbindung. Eine mittels der Schraube 16 bewirkte Höhenverstellung A des Fortsatzes 7 hat eine Querverstellung B des Bügels 6 zur Folge. Dabei gleitet der durch eine Abdeckplatte 18 verschiebbar gehaltene Bügel 6 entlang der Keilschräge 14 und verändert den Abstand der Fangrolle 11 zum freien Schenkel 4 der Führungsschiene 5. Der Abstand der Fangrolle 11 zum freien Schenkel 4 bestimmt wiederum die an unterschiedliche Gesamtgewichte von Aufzugskabine und Gegengewicht anzupassende Bremsfangverzögerung wie auch die mit C bezeichnete Einfederung des Bügels 6.

Im Störfall betätigt ein nicht dargestellter Geschwindigkeitsbegrenzer mittels Zugorgane ein mit 19 bezeichnetes Hebelwerk, das mit einem Ende eines in die Ausnehmung 2 eintauchenden Betätigungsarms 20 in Verbindung steht. Die am anderen Ende des Betätigungsarm 20 drehbar angeordnete Fangrolle 11 wird dabei aus ihrer Ruhelage ausgelenkt und im Keilspalt 8 nach oben gezogen, wobei die Rollenachsen 12 den durch die Rollbahnen 10 vorherbestimmten Weg abrollen. Durch die nach oben gerichtete Relativbewegung entlang der Rollbahn 10 der Fangrolle 11 wird die Bremsplatte 3 zum freien Schenkel 4 der Führungsschiene 5 in Eingriff gebracht. Über den federnden Bügel 6 wird die Fangrolle 11 ohne innere Reibungsverluste immer stärker an den freien Schenkel 4 angedrückt und die Aufzugskabine beziehungsweise das Gegengewicht bis zum Stillstand abgebremst.

## Patentansprüche

1. Bremsfangvorrichtung für eine Aufzugskabine oder ein Gegengewicht bestehend aus einem einen freien Schenkel (4) einer Führungsschiene (5) umfassenden Gehäuse (1) mit einer Ausnehmung (2), in der auf der einen Seite des freien Schenkels (4) eine Bremsplatte (3) und auf der anderen Seite des freien Schenkels (4) ein Bügel (6) angeordnet sind, der mit dem freien Schenkel (4) einen keilförmigen Spalt (8) für eine vom Bügel (6) geführte Fangrolle (11) bildet, wobei zwischen der Bremsplatte (3) und dem freien Schenkel (4) eine Bremskraft erzeugt wird,
dadurch gekennzeichnet,
dass der Bügel (6) Mittel (16, 21) zum Justieren des Abstandes der Fangrolle (11) zum freien Schenkel (4) aufweist, wobei der Bügel (6) entlang einer am Gehäuse (1) angeordneten Keilschräge (14) verschiebbar ist und dass der Bügel (6) führungsschienenseitig eine mit dem freien Schenkel (4) den keilförmigen Spalt (8) bildende Kulisse (9) mit U-förmigem Querschnitt aufweist, wobei die Stirnflächen der Kulisse (9) als Rollbahnen (10) für Rollenachsen (12) der Fangrolle (11) dienen.

2. Bremsfangvorrichtung nach Anspruch 1,
dadurch gekennzeichnet,
dass die Kulisse (9) unten und oben in ein kreisförmiges, den Rollweg der Fangrolle (11) begrenzendes Ende übergeht.

3. Bremsfangvorrichtung nach Anspruch 1,
dadurch gekennzeichnet,
dass die Kulisse (9) im unteren Teil eine Überhöhung in der Form einer zusätzlichen Steuerschräge (13) aufweist, mit der die Fangrolle (11) rascher an den freien Schenkel (4) geführt wird.

4. Bremsfangvorrichtung nach Anspruch 1,
dadurch gekennzeichnet,
dass der Bügel (6) ein aus dem Gehäuse (1) ragender rechteckförmiger Fortsatz (7) aufweist, an dem Mittel zur Verschiebung des Bügels (6) entlang der Keilschräge (14) vorgesehen sind.

5. Bremsfangvorrichtung nach Anspruch 1,
dadurch gekennzeichnet,
dass ein in vertikaler Richtung durch den Bügel (6) und bis tief in den Fortsatz (7) hinein verlaufender Langschlitz (15) vorgesehen ist, der dem Bügel (6) das notwendige Federvermögen verleiht.

6. Bremsfangvorrichtung nach Anspruch 1,
dadurch gekennzeichnet,
dass am Gehäuse (1) eine den Bügel (6) verschiebbar haltende Abdeckplatte (18) angeordnet ist.

7. Bremsfangvorrichtung nach Anspruch 1,
dadurch gekennzeichnet,
dass die Fangrolle (11) eine zylinderförmige, gerändelte Manteloberfläche mit an den Zylinderstirnflächen angeordneten Rollenachsen (12) aufweist, die auf den Rollbahnen (10) abrollen.

8. Bremsfangvorrichtung nach Anspruch 1,
dadurch gekennzeichnet,
dass ein im Störfall die Fangrolle (11) in Bewegung setzender Betätigungsarm (20) vorgesehen ist.

## Claims

1. Brake catching device for a lift cage or a counterweight, consisting of a housing (1), which embraces a free limb (4) of a guide rail (5), with a recess (2), in which a brake plate (3) is arranged on one side of the free limb (4) and a bracket (6) is arranged on the other side of the free limb (4), which bracket forms with the free limb (4) a wedge-shaped gap (8) for a catching roller (11) guided by the bracket (6), wherein a braking force is generated between the braking plate (3) and the free limb (4), characterised thereby that the bracket (6) comprises means (16, 21) for the adjusting of the spacing of the catching roller (11) relative to the free limb (4), wherein the bracket (6) is displaceable along a wedge ramp (14) arranged at the housing (1) and that the bracket (6) has at the guide rail side a coulisse (9) which forms the wedge-shaped gap (8) with the free limb (4) and has a U-shaped cross-section, wherein the end faces of the coulisse (9) serve as rolling tracks (10) for roller axles (12) of the catching roller (11).

2. Brake catching device according to claim 1, characterised thereby, that the coulisse (9) passes over at the bottom and the top into a circular end limiting the rolling travel of the catching roller (11).

3. Brake catching device according to claim 1, characterised thereby that the coulisse (9) in the lower part displays a protrusion in the form of an additional control ramp (13), by which the catching roller (11) is guided more rapidly to the free limb (4).

4. Brake catching device according to claim 1, characterised thereby, that the bracket (6) displays a rectangular prolongation (7), which projects out of the housing (1) and at which means for the displacement of the bracket (6) along the wedge ramp (14) are provided.

5. Brake catching device according to claim 1, characterised thereby, that a longitudinal slot (15) is provided, which extends through the bracket (6) to deep into the prolongation (7) and provides the bracket (6) with the necessary springiness.

6. Brake catching device according to claim 1, characterised thereby, that a cover plate (18), which retains the bracket (6) to be displaceable is arranged at the housing (1).

7. Brake catching device according to claim 1, characterised thereby, that the catching roller (11) displays a cylindrical knurled envelope surface with roller axles (12), which are arranged at the end faces of the cylinder and roll along on the rolling tracks (10).

8. Brake catching device according to claim 1, characterised thereby, that an actuating arm (2) is provided, which in the case of disturbance sets the catching roller (11) into movement.

## Revendications

1. Dispositif d'arrêt pour une cabine d'ascenseur ou pour un contre-poids, formé d'un carter (1) qui entoure une branche libre (4) d'un rail de guidage (5) et qui comporte une cavité (2) dans laquelle sont disposés d'un côté de la branche libre (4) une plaque de frein (3) et de l'autre côté de ladite branche libre (4) un étrier (6) qui définit avec la branche libre (4) une fente cunéiforme (8) pour un rouleau d'arrêt (11) guidé par l'étrier (6), une force de freinage étant générée entre la plaque de frein (3) et la branche libre (4),
caractérisé en ce que l'étrier (6) comporte des moyens (16, 21) pour ajuster l'écartement entre le rouleau d'arrêt (11) et la branche libre (4), l'étrier (6) étant mobile le long d'un chanfrein cunéiforme (14) disposé au niveau du carter (1), et en ce que l'étrier (6) comporte, du côté du rail de guidage, une coulisse (9) à section en U qui définit avec la branche libre (4) la fente cunéiforme (8), les surfaces frontales de la coulisse (9) servant de chemins de roulement (10) pour les axes (12) du rouleau d'arrêt (11).

2. Dispositif d'arrêt selon la revendication 1, caractérisé en ce que la coulisse (9) se transforme, en bas et en haut, en une extrémité circulaire qui limite la course de roulement du rouleau d'arrêt (11).

3. Dispositif d'arrêt selon la revendication 1, caractérisé en ce que la coulisse (9) comporte, dans la partie inférieure, une partie surélevée en forme de chanfrein de commande supplémentaire (13), grâce à laquelle le rouleau d'arrêt (11) est amené plus rapidement vers la branche libre (4) du rail de guidage (5).

4. Dispositif d'arrêt selon la revendication 1, caractérisé en ce que l'étrier (6) comporte un prolongement rectangulaire (7) dépassant du carter (1), sur lequel sont prévus des moyens pour déplacer l'étrier (6) le long du chanfrein cunéiforme (14).

5. Dispositif d'arrêt selon la revendication 1, caractérisé en ce qu'il est prévu une fente longitudinale (15) traversant l'étrier (6) dans le sens vertical et s'avançant jusque dans le prolongement (7), qui confère à l'étrier (6) l'élasticité nécessaire.

6. Dispositif d'arrêt selon la revendication 1, caractérisé en ce qu'il est prévu, sur le carter (1), une plaque de recouvrement (18) qui maintient l'étrier (6) mobile.

7. Dispositif d'arrêt selon la revendication 1, caractérisé en ce que le rouleau d'arrêt (11) présente une surface d'enveloppe cylindrique moletée pourvue d'axes de rouleau (12), disposés sur les surfaces frontales du cylindre, qui roulent sur les chemins de roulement (10).

8. Dispositif d'arrêt selon la revendication 1, caractérisé en ce qu'il est prévu un bras d'actionnement (20) qui met le rouleau d'arrêt (11) en mouvement en cas d'incident.
